# EUROPÄISCHE PATENTANMELDUNG

(11) **EP 1 224 881 A1**
(43) Veröffentlichungstag der Anmeldung: **24.07.2002**
(21) Anmeldenummer: 02000176.4
(22) Anmeldetag: 09.01.2002
(51) Int. Cl.: A44B 11/25

(54) **Verschluss für einen Sicherheitsgurt**

(30) Priorität: 18.01.2001 DE 20100932 U
(71) Anmelder: TRW Occupant Restraint Systems GmbH & Co. KG, 73553 Alfdorf (DE); TRW VEHICLE SAFETY SYSTEMS INC., Lyndhurst Ohio 44124 (US)
(72) Erfinder: Röhrle, Martin, 73557 Mutlangen (DE); McFalls, Bob, Shelby Township, Michigan 48317 (US)
(74) Vertreter: Sties, Jochen, Dipl.-Ing.

(57) **Zusammenfassung**

Ein Verschluß (10; 110) für einen Sicherheitsgurt, mit einer verschiebbar an einem Rahmen (14, 16; 115) gelagerten Lösetaste (24; 124) für einen Riegel (18; 118), der zwischen einer Verriegelungsstellung und einer Öffnungsstellung um eine Schwenkachse (Aₛ) schwenkbar ist, und mit einem Blockierelement (20; 120), welches eine Blockierposition einnehmen kann, in welcher es den Riegel in seiner Verriegelungsstellung blockiert, ist dadurch gekennzeichnet, daß das Blokkierelement (20; 120) um eine Achse (A_{B}), die durch seinen Schwerpunkt geht, schwenkbar am Rahmen gelagert ist, so daß es von der Lösetaste (24; 124) aus seiner Blockierposition in eine Freigabeposition verschwenkt werden kann.

## Beschreibung

Die Erfindung betrifft einen Verschluß für einen Sicherheitsgurt, mit einer verschiebbar an einem Rahmen gelagerten Lösetaste für einen Riegel, der zwischen einer Verriegelungsstellung und einer Öffnungsstellung um eine Schwenkachse schwenkbar ist, und mit einem Blockierelement, welches eine Blockierposition einnehmen kann, in welcher es den Riegel in seiner Verriegelungsstellung blockiert.

Ein derartiger Verschluß ist beispielsweise aus der DE 44 27 011 bekannt. Bei diesem Verschluß ist das Blockierelement in einer Richtung verschiebbar gelagert, in der auch die Beschleunigung durch einen Gurtstraffer erfolgt. Um die Strafferfestigkeit des Verschlusses zu gewährleisten, ist daher zusätzlich ein ebenfalls verschiebbar gelagertes Sperrelement erforderlich, welches eine Verschiebung des Blockierelements aus seiner Blockierposition heraus bei hohen Beschleunigungswerten verhindert. Diese Anordnung ist jedoch durch die vielen verwendeten Bauteile relativ komplex und wegen der verschiebbar gelagerten Bauteile Sperrglied und Blockierelement auf Dauer störanfällig.

Aufgabe der Erfindung ist es, einen einfach aufgebauten Verschluß für Sicherheitsgurte zu schaffen, der auch bei hohen Beschleunigungswerten, wie sie bei der Auslösung eines Gurtstraffers auftreten, zuverlässig gegen unbeabsichtigtes Öffnen gesichert ist.

Dazu ist bei einem Verschluß der eingangs genannten Art vorgesehen, daß das Blockierelement um eine Achse, die durch seinen Schwerpunkt geht, schwenkbar am Rahmen gelagert ist, so daß es von der Lösetaste aus seiner Blockierposition in eine Freigabeposition verschwenkt werden kann. Durch die Schwerpunktlagerung des Blockierelementes erfährt dieses bei einer Beschleunigung des Verschlusses kein Drehmoment, so daß es in seiner Blockierposition verbleibt und der Riegel sicher blockiert ist. Außerdem ist ein drehbar gelagertes Bauteil weniger störanfällig als ein verschiebbar gelagertes, da bei einem verschiebbar gelagerten Bauteil die Lagerung mit der Zeit leichter verschmutzen kann und dadurch eine erhöhte Reibung auftritt.

Weitere vorteilhafte Ausgestaltungen der Erfindung ergeben sich aus den Unteransprüchen.

Die Erfindung wird nachfolgend anhand bevorzugter Ausführungsformen beschrieben. Dabei wird Bezug genommen auf die beigefügten Zeichnungen, in welchen zeigt:
Figur 1 eine perspektivische Ansicht eines Verschlusses mit eingesteckter Steckzunge gemäß einer ersten Ausführungsform der Erfindung;
Figur 2 eine zweite perspektivische Ansicht des Verschlusses aus Figur 1;
Figur 3 eine perspektivische Ansicht eines beim Verschluß aus Figur 1 verwendeten Blockierelements;
Figur 4 eine perspektivische Ansicht eines beim Verschluß aus Figur 1 verwendeten Riegels;
Figur 5 eine perspektivische Ansicht einer beim Verschluß aus Figur 1 verwendeten Oberschale;
Figur 6 eine perspektivische Ansicht eines beim Verschluß aus Figur 1 verwendeten Auswerfers;
Figur 7 eine perspektivische Ansicht einer beim Verschluß aus Figur 1 verwendeten Unterschale;
Figur 8 eine perspektivische Ansicht des teilgeschnittenen Verschlusses aus Figur 1;
Figur 9 einen Längsschnitt des Verschlusses aus Figur 1;
Figur 10 einen Längsschnitt durch den Verschluß aus Figur 1 in einem Grundzustand;
Figur 11 einen Längsschnitt durch den Verschluß aus Figur 1 beim Einstecken der Steckzunge;
Figur 12 einen Längsschnitt durch den Verschluß aus Figur 1 mit eingesteckter Steckzunge;
Figur 13 einen Längsschnitt durch den Verschluß aus Figur 1 mit eingedrückter Lösetaste;
Figur 14 einen Längsschnitt durch den Verschluß aus Figur 1 beim Auswerfen der Steckzunge;
Figur 15 einen Längsschnitt durch den Verschluß aus Figur 1 mit freigegebener Steckzunge;
Figur 16 eine Darstellung der Kräfteverhältnisse an dem Verschluß aus Figur 14;
Figur 17 eine perspektivische Ansicht eines Verschlusses mit eingesteckter Steckzunge gemäß einer zweiten Ausführungsform der Erfindung;
Figur 18 eine perspektivische Ansicht des teilgeschnittenen Verschlusses aus Figur 17;
Figur 19 eine perspektivische Ansicht eines beim Verschluß aus Figur 17 verwendeten Rahmens;
Figur 20 eine perspektivische Ansicht einer beim Verschluß aus Figur 17 verwendeten Lösetaste;
Figur 21 eine perspektivische Ansicht eines beim Verschluß aus Figur 17 verwendeten Kipphebels;
Figur 22 eine perspektivische Ansicht eines beim Verschluß aus Figur 17 verwendeten Blockierelements;
Figur 23 eine perspektivische Ansicht eines beim Verschluß aus Figur 17 verwendeten Auswerfers;
Figur 24 eine perspektivische Ansicht eines beim Verschluß aus Figur 17 verwendeten Riegels;
Figur 25 eine perspektivische Ansicht des teilgeschnittenen Rahmens und Auswerfers aus den Figuren 19 und 23;
Figur 26 eine perspektivische Ansicht des teilgeschnittenen Verschlusses aus Figur 17 mit ausgeworfener Steckzunge;
Figur 27 einen Längsschnitt durch den Verschluß aus Figur 17 mit eingesteckter Steckzunge; und
Figur 28 einen schematischen Längsschnitt durch den Verschluß aus Figur 17 mit eingezeichneten Kräften und Hebelarmen am Kipphebel.

In Figur 1 ist ein erfindungsgemäßer Verschluß 10 mit eingesteckter Steckzunge 12 zu sehen, der einen Rahmen, bestehend aus einer Oberschale 14 und aus einer Unterschale 16, einen Riegel 18, ein Blockierelement 20 für den Riegel 18 und eine verschiebbar am Rahmen gelagerte Lösetaste 24 aufweist. Um den Rahmen herum ist ein Gehäuse 11 (siehe die Figuren 10 bis 16) vorgesehen, das in den Figuren 1 bis 9 weggelassen wurde, um die funktionswichtigen Bauteile sehen zu können.

Der Verschluß 10 hat ein vorderes Ende, an dem sich die Lösetaste 24 befindet, und ein hinteres Ende, an dem der Riegel 18 an der Oberschale 14 um eine Achse Aₛ schwenkbar gelagert ist. In der Darstellung von Figur 1 befindet sich der Riegel in seiner Verriegelungsstellung, in welcher er die am vorderen Ende des Verschlusses eingesteckte herkömmliche Steckzunge 12 im Rahmen verriegelt.

Oberschale 14 und Unterschale 16 des Rahmens sind in Figur 5 und 7 einzeln dargestellt und bestehen vorzugsweise jeweils aus einem U-förmig gebogenen Blech mit einem Boden 25 bzw. 27 und zwei parallelen Schenkeln 26 bzw. 28, die sich senkrecht zum Boden erstrecken. Oberschale 14 und Unterschale 16 sind miteinander durch hakenförmige Fortsätze 30 an den Schenkeln 28 der Unterschale 16 verbunden, die durch Längsschlitze 32 im Boden 25 der Oberschale 14 greifen, wobei der Boden 25 der Oberschale 14 auf dem Rand 29 der Schenkel 28 der Unterschale 16 aufliegt. Dadurch ist zwischen Oberschale 14 und Unterschale 16 ein Hohlraum gebildet, in den die Steckzunge 12 eingesteckt sein kann und in dem ein Auswerfer 34 für die Steckzunge 12 verschiebbar gelagert ist (Figuren 8 und 9). Im Boden der Oberschale 14 ist weiterhin ein Durchbruch 36 für den Auswerfer 34 vorgesehen, die sich parallel zur Längsachse des Verschlusses erstreckt. In Linie mit dem Durchbruch 36, näher zur Vorderseite des Verschlusses 10 gelegen, befindet sich eine Riegelöffnung 38, durch die der Riegel 18 in die Steckzunge 12 greifen kann. Im Boden der Unterschale 16 ist parallel zur Längsachse ein Längsschlitz 40 zur Aufnahme einer Auswerferfeder 35 vorgesehen. Etwa gegenüber der Riegelöffnung 38, etwas zum hinteren Ende des Verschlusses versetzt, befindet sich im Boden der Unterschale 16 eine zweite Riegelöffnung 42 von etwa gleicher Größe. Im Bereich des hinteren Endes des Rahmens sind Haken 44 an den Schenkeln der Oberschale 14 ausgebildet, die Lager für den Riegel 18 bilden.

Der Riegel 18 ist in dieser Ausführungsform als Stanzteil aus Blech hergestellt und weist einen Lagerabschnitt 46 und einen T-förmigen Riegelabschnitt 48 auf, die durch zwei parallele Längsstege 50 miteinander verbunden sind. Der T-förmige Riegelabschnitt 48 weist einen Quersteg 52 auf, dessen Enden zwei Vorsprünge 54 bilden und von dessen Unterseite sich in der Mitte ein Fuß 56 erstreckt, der durch die Riegelöffnungen 38, 42 und eine Öffnung 13 in der Steckzunge 12 greifen kann, um die Steckzunge 12 im Verschluß 10 zu verriegeln. Die Längsstege 50 erstrecken sich zu beiden Seiten des Fußes 56 ebenfalls von der Unterseite des Quersteges 52 aus, wobei die mit dem Quersteg 52 verbundenen Enden der Längsstege 50 so gebogen sind, daß die Längsstege und der Fuß 56 einen Winkel von etwas weniger als 90° einschließen (Figuren 10 bis 16). Die entgegengesetzten Enden der Längsstege 50 sind gekröpft und gehen in den Lagerabschnitt 46 über. An den zu den Längsseiten des Verschlusses 10 weisenden Rändern des Lagerabschnittes 46 ist jeweils eine Ausnehmung 58 vorgesehen, die das jeweilige Ende des Lagerabschnittes 46 in einen Lagerzapfen 60 und einen Haltezapfen 62 teilt. Wie in Figur 2 zu sehen ist, greifen die Haken 44 an den Schenkeln der Oberschale 14 durch die Ausnehmungen 58 und umfassen dabei teilweise den Lagerzapfen 60, so daß der Riegel 18 mit seinem Lagerabschnitt 46 drehbar an der Oberschale 14 gelagert ist. Dabei verhindert der Haltezapfen 62, daß der Riegel 18 aus der nach hinten offenen Lagerung herausrutscht.

In Figur 3 ist das Blockierelement 20 dargestellt, das aus einer im wesentlichen rechteckigen Platte besteht. In der Mitte der Schmalseiten ist jeweils ein Drehzapfen 70 ausgeformt, mit welchem das Blockierelement 20 um eine Achse A drehbar gelagert ist. Dazu sind Bohrungen 71 in der Mitte der Schenkel der Oberschale 14 vorgesehen (Figuren 2 und 5), in welche die Zapfen 70 eingreifen. Das Blockierelement 20 wird von einer Feder 22 in eine Blockierposition (Figur 1) beaufschlagt, in welcher es den Riegel 18 in dessen Verriegelungsstellung blockiert. Dabei liegt es an Anschlägen 64 an, die ebenfalls an den Schenkeln der Oberschale 14 ausgebildet sind. Die in der Blockierstellung dem Rahmen zugewandte Längsseite des Blockierelements 20 bildet eine Anlagefläche 72, mit welcher der Riegel 18 in der Blockierstellung an den Längsstegen 50 des Riegels 18 anliegt. An den Schmalseiten des Blockierelements 20 befinden sich Mitnehmerzapfen 74 in Form von Vorsprüngen, die sich parallel zu den Drehzapfen 70 erstrecken, und zwar von dem der Anlagefläche 72 nächstliegenden Ende der Schmalseiten aus. Die Mitnehmerzapfen 74 sind kürzer als die Drehzapfen 70, so daß sie die Schenkel der Oberschale 14 nicht berühren. Mittels Bohrungen 76 ist das Blockierelement 20 so austariert, daß sein Schwerpunkt auf der Drehachse A_{B} der Drehzapfen 70 liegt.

Der Auswerfer 34 besteht aus einer im wesentlichen rechteckigen Platte, die so dick ist, daß der Auswerfer 34 leichtgängig zwischen der Oberschale 14 und der Unterschale 16 verschiebbar ist. Dabei wird der Auswerfer 34 vom Boden 25 der Oberschale 14, sowie dem Boden 27 und den Schenkeln 28 der Unterschale 16 geführt. Auf der zur Oberschale 14 weisenden Oberseite des Auswerfers 34 ist ein rechteckiger Vorsprung 80 ausgebildet, der durch den Durchbruch 36 in der Oberschale 14 ragt. An dem zum vorderen Ende des Verschlusses 10 weisenden Ende des Auswerfers 34 ist eine Ausnehmung 84 mit ausgerundeten Ecken gebildet, die die Spitze der Steckzunge 12 aufnehmen kann. Am gegenüberliegenden hinteren Ende des Auswerfers 34 erstreckt sich parallel zu seiner Längsachse eine Ausnehmung 86 mit einem etwa halbkreisförmigen Querschnitt quer zur Längsachse, in die sich ein Ende der Auswerferfeder 35 erstreckt. Die Auswerferfeder 35 ist wie bereits oben beschrieben in dem Längsschlitz 40 aufgenommen und stützt sich am Rahmen ab, so daß sie den Auswerfer 34 in eine Auswurfposition beaufschlagt, wie sie in Figur 9 dargestellt ist. Auf der Oberseite des Auswerfers 34 ist eine Gleitwand 88 parallel zur Hauptebene des Auswerfers 34 vorgesehen, die über die Ausnehmung 84 hinwegragt.

Die Lösetaste 24 besitzt eine zur Vorderseite des Verschlusses 10 weisende Betätigungsfläche 90 und zwei senkrecht dazu in Längsrichtung des Verschlusses 10 verlaufende, parallele Stützwände 92. Auf der Schmalseite jeder Stützwand 92 ist an dem der Betätigungsfläche 90 entgegengesetzten Ende eine Mitnehmerfläche 94 ausgebildet, die bei Betätigung der Lösetaste 24 am Mitnehmerzapfen 74 des Blockierelementes 20 angreift. Rechtwinklig an die Mitnehmerfläche 94 schließt sich an die Schmalseite der Stützwand 92 eine Ruhefläche 96 an, an welcher die Vorsprünge 54 des Riegels 18 anliegen können, wenn sich dieser in der Verriegelungsstellung befindet. An die Ruhefläche 96 wiederum anschließend befindet sich eine Rampenfläche 98, die mit der Ruhefläche 96 einen stumpfen Winkel einschließt und deren Funktion aus der weiter unten folgenden Beschreibung des Entriegelungsvorganges hervorgeht.

Nachfolgend wird die Funktion des Verschlusses 10 anhand eines Einsteckvorgangs der Steckzunge 12 und des Entriegeins des Verschlusses, die in aufeinanderfolgenden Zuständen in den Figuren 10 bis 15 dargestellt sind, erklärt.

Im Grundzustand, also wenn keine Steckzunge eingesteckt ist (Figur 10), befindet sich der Auswerfer 34 in der Auswurfposition. Der Riegel 18 befindet sich in einer Öffnungsstellung, wobei er mit seinem Fuß 56 auf der Gleitwand 88 des Auswerfers 34 aufliegt. Das Blockierelement 20 übt aufgrund seiner Beaufschlagung (Pfeil) durch die Feder 22 über die Anlagefläche 72 ein Moment auf den Riegel 18 aus.

Beim Einstecken der Steckzunge 12 greift die Spitze der Steckzunge in die Ausnehmung 84 (Figur 11) und verschiebt den Auswerfer 34 aus seiner Auswurfposition. Bei der Verschiebung des Auswerfers 34 gleitet der Fuß 56 des Riegels 18 auf der Gleitwand 88. Da die Gleitwand 88 bis zum Rand der Öffnung in der Steckzunge über die Ausnehmung 84 hinausragt, wird vermieden, daß der Riegel 18 auf der Steckzunge 12 gleitet und dort eventuell Verschleißspuren hinterläßt. Sobald die Steckzunge 12 so weit eingesteckt ist, daß sich die Öffnung 13 in der Steckzunge 12 unter der Riegelöffnung 38 im Rahmen befindet, kann der Fuß 56 des Riegels 18 in die Öffnung in der Steckzunge 12 eintauchen. Aufgrund des vom Blockierelement 20 ausgeübten Drehmoments wird der Riegel 18 in seine Verriegelungsstellung verschwenkt (Figur 12). Dabei dreht sich das Blockierelement 20, in den Figuren im Gegenuhrzeigersinn, über eine zu den Längsstegen 50 des Riegels senkrechte Stellung hinaus, bis es von Anschlägen 64 an den Schenkeln der Oberschale 14 aufgehalten wird, womit es seine Blockierposition erreicht hat.

In dieser Blockierposition übt der Auswerfer 34 aufgrund seiner Beaufschlagung durch die Auswerferfeder 35 über die Steckzunge 12 eine Kraft Fₛ auf den Fuß 56 des Riegels 18 aus, welche über den Hebelarm L (siehe Figur 16) ein Drehmoment am Riegel 18 hervorruft, das den Riegel 18 aus seiner Verriegelungsstellung zu verschwenken sucht. Die Blockierposition ist jedoch dadurch ausgezeichnet, daß eine Kraft F, die bei einem Verschwenken des Riegels 18 aus der Verriegelungsstellung über die Anlagefläche 72 auf das Blockierelement 20 wirkt, in dieselbe Richtung wirkt wie das Drehmoment durch die Feder 22. Die Kraft F drückt also das Blockierelement 20 stärker gegen die Anschläge 64, so daß das Verschwenken des Riegels 18 verhindert ist. Eine Blockierposition des Blockierelements 20 ist somit dann erreicht, wenn die Wirkungslinie der Kraft F, die senkrecht zu den Längsstegen 50 wirkt, von der Drehachse Aₛ des Riegels 18 aus gesehen hinter der Drehachse A_{B} des Blockierelements 20 vorbeiführt (Figur 12).

Diese Geometrie führt zu einer sicheren Blockierung des Riegels 18, die nur durch ein von außen aufgebrachtes Drehmoment auf das Blockierelement 20 gelöst werden kann. Da der Schwerpunkt des Blockierelementes 20 jedoch wie vorher beschrieben auf dessen Drehachse A_{B} liegt, ruft auch bei einer starken Beschleunigung des Verschlusses 10, wie sie beispielsweise bei Auslösung eines Gurtstraffers auftritt, die Massenträgheit des Blockierelementes 20 kein solches Drehmoment hervor.

Wenn zusätzlich die Lösetaste 24 gegen eine unbeabsichtigte Verschiebung durch Beschleunigungskräfte gesichert ist, dann ist der beschriebene Verschluß 10 bei Beschleunigung in jedweder Richtung gegen unbeabsichtigtes Öffnen gesichert. Eine besonders vorteilhafte derartige Sicherung der Lösetaste 24 ist in einer zweiten Ausführungsform der Erfindung, die weiter unten beschrieben ist, verwirklicht. Es kann zu diesem Zweck jedoch auch eine aus dem Stand der Technik bekannte Sicherungseinrichtung Verwendung finden.

Zum Öffnen des Verschlusses muß wie oben erwähnt ein Drehmoment auf das Blockierelement wirken, welches das Moment der Feder 22 überwinden kann. Dazu wird die Lösetaste 24, die in den Figuren 13 bis 15 nur angedeutet ist, in den Figuren nach links verschoben. Dabei greift die Mitnehmerfläche 94 an den Mitnehmerzapfen 74 des Blockierelementes 20 an und dreht dieses aus seiner Blokkierposition (Figur 13). Bei weiterer Verschiebung der Lösetaste 24 greift die Rampenfläche 98 an den Vorsprüngen 54 des Riegels 18 an (Figur 14) und verschwenkt diesen aus seiner Verriegelungsstellung, wodurch die Steckzunge 12 freigegeben wird und der Auswerfer 34 diese aufgrund der Kraft der Auswerferfeder auswirft (Figur 15).

Bei entsprechender Dimensionierung der Geometrie und der Federkräfte, wie sie im folgenden beschrieben ist, kann erreicht werden, daß sich der Verschluß 10 bereits in der in Figur 14 dargestellten Position öffnet, ohne daß die Lösetaste 24 weiter eingedrückt werden muß. Die Auswerferfeder übt wie oben beschrieben über den Auswerfer 34 und die Steckzunge 12 an der Berührungskante B' mit dem Fuß 56 eine Kraft Fₛ (Figur 16) auf den Riegel 18 aus, die ein Drehmoment FₛxL hervorruft. Dagegen wirkt ein Drehmoment F_{b}xK, welches durch die von der Beaufschlagung des Blockierelementes 20 hevorgerufene Kraft F_{b} am Berührpunkt B verursacht wird. Bei einer entsprechenden Dimensionierung der Auswerferfeder 35 und der Blockierfeder 22 sowie der Hebelarme K und L überwiegt das Drehmoment FₛxL, und der Auswerfer 34 kann den Riegel 18 aus seiner Verriegelungsstellung verschwenken. Vorteilhafterweise ist durch die Schrägstellung des Fußes 56 (der Winkel zwischen dem Fuß 56 und dem Längssteg 50 ist etwas kleiner als 90°) erreicht, daß der Fuß 56 etwa tangential zu dem Kreisbogen ausgerichtet ist, den er beim Verschwenken beschreibt, so daß sein Schwenkraum verringert ist. Außerdem berührt der Fuß 56 den Rand der Öffnung in der Steckzunge nur an dessen unterer Kante B', wodurch die Länge des Hebelarmes L maximiert ist.

Vorteilhafterweise kann dennoch die Rampenfläche 98 vorgesehen sein, damit bei einer eventuell erhöhten Reibung infolge von Verschmutzung zwischen Blokkierelement 20 und Riegel 18 eine sichere Entriegelung des Verschlusses 10 gewährleistet ist. Auf jeden Fall führt aber die beschriebene Anordnung dazu, daß der Riegel 18 durch die Auswerferfeder 35 ein Drehmoment erfährt, welches die zum Öffnen des Verschlusses erforderliche Betätigungskraft der Lösetaste verringert und damit die Bedienung des Verschlusses erleichtert.

Wie in den Abbildungen zu sehen ist, ist der Fuß 56 des Riegels 18 in den Riegelöffnungen 38 und 42 frei beweglich, ohne den Rahmen zu berühren. Damit entfällt die bei anderen Riegelprinzipien, etwa einem verschiebbar geführten Riegel, auftretende Reibung, wodurch eine zuverlässigere Funktion gewährleistet ist. Um dennoch extreme Zugbelastungen an der Steckzunge sicher aufnehmen zu können, ist die Lagerung des Riegels 18 an der Oberschale 14 verformbar, so daß im Crashfall der gesamte Riegel 18 in den Riegelöffnungen 38 und 42 zur Vorderseite des Verschlusses hin verschoben werden kann, bis er durch die von den Rändern 100 (siehe Figur 14) der Riegelöffnungen gebildeten Anschläge aufgehalten wird. Die verformbare Lagerung ist vorteilhafterweise durch die Gestaltung der Haken 44 an der Oberschale 14 erreicht, die in diesem Fall plastisch aufgebogen werden können.

In den Figuren 17 bis 28 ist eine zweite Ausführungsform der Erfindung zu sehen, wobei für bereits bekannte Bauteile um 100 erhöhte Bezugszeichen verwendet sind.

Die Wirkungsweise insbesondere des Riegels 118 und des Blockierelements 120 ist im Hinblick auf die Funktion des Verschlusses 110 dieselbe wie in der ersten Ausführungsform, weshalb auf die Wiederholung einer ausführlichen Beschreibung der Funktionsweise verzichtet wird. Die nachfolgende Beschreibung konzentriert sich daher auf die Unterschiede zur ersten Ausführungsform.

Der in Figur 17 dargestellte Verschluß 110 besitzt einen einteiligen Rahmen 115, bestehend aus einem U-förmig gebogenen Blech mit einem Boden 125, einem rechten Schenkel 126, der in den Figuren im Hintergrund zu sehen ist, und einem linken Schenkel 127. Im Boden 125 (Figur 19) ist eine Auswerferöffnung 136 zur Aufnahme eines Auswerfers 134 und einer Auswerferfeder 135 vorgesehen. Die Auswerferöffnung 136 besteht aus einem schmäleren, vorderen Abschnitt 136a und einem breiteren, hinteren Abschnitt 136b. In den hinteren Abschnitt ragt ein Dorn 117, auf den ein Ende der Auswerferfeder 135 aufgesteckt ist (Figuren 18 und 25).

Am hinteren Ende der Schenkel 126 und 127 sind wie in der ersten Ausführungsform Lager in Form von Haken 144 ausgebildet. Etwa in der Mitte der Schenkel 126 und 127 sind jeweils Bohrungen 171 vorgesehen, in welchen ein Blockierelement 118 drehbar gelagert ist. Schlitze führen jeweils von den Bohrungen 171 zum Rand der Schenkel 126 und 127, so daß die Lagerzapfen 170 eines Blockierelementes 118 in die Bohrungen 171 eingeführt werden können, ohne die Schenkel 126 und 127 verbiegen zu müssen.

In den Schenkeln 126 und 127 sind weiterhin jeweils Lagerbohrungen 119 zur drehbaren Lagerung eines Kipphebels 121 vorgesehen, dessen Funktion weiter unten beschrieben wird. Diese Lagerbohrungen 119 befinden sich in der Nähe des vorderen Endes des Rahmens 115 und sind ebenfalls durch Schlitze mit dem Rand der Schenkel 126 bzw. 127 verbunden um eine einfache Montage des Kipphebels 121 zu ermöglichen.

Da in dieser Ausführungsform der Rahmen einteilig ist und daher keinen Hohlraum aufweist, in dem die Steckzunge 12 geführt werden könnte, ist an den Innenseiten der Schenkel 126 und 127 unterhalb der Lagerbohrungen 119 jeweils ein Vorsprung 123 zur Führung der Steckzunge 12 vorgesehen.

Der Auswerfer 134, der in Figur 23 im Detail dargestellt ist, unterscheidet sich von dem Auswerfer 34 der ersten Ausführungsform im wesentlichen in zwei Merkmalen: Zum einen ist auf seiner dem Boden 125 zugewandten Unterseite ein Führungsstück 133 T-förmigen Querschnitts (Figur 25) vorgesehen. Damit ergeben sich zwischen der Unterseite des Auswerfers 134 und dem Führungsstück 133 parallele Nuten, in welche die Ränder des vorderen Abschnittes 136a der Auswerferöffnung greifen, so daß der Auswerfer 134 am Boden 125 verschiebbar geführt ist. Zum anderen ist auf der Oberseite des Auswerfers 134 eine keilförmige Anschlagnase 131 ausgebildet. Mit dieser Anschlagnase 131 kann sich der Auswerfer 134 am Riegel 118 abstützen (Figur 18), wenn die Steckzunge zu weit in den Rahmen 115 eindringt, weil beispielsweise der gesamte Verschluß 110 nach erfolgter Auslösung eines Gurtstraffers stark abgebremst wird. Dazu ist am Riegel 118 ein Anschlag 137 vorgesehen, der sich ausgehend vom Lagerabschnitt 146 zwischen den beiden Längsstegen 150 erstreckt und in dieselbe Richtung wie der Fuß 156 abgewinkelt ist.

Das Blockierelement 120 (Figur 22) besteht wie das Blockierelement 20 der ersten Ausführungsform aus einer rechteckigen Platte mit einer Anlagefläche 172 und zwei Drehzapfen 170. Die Drehzapfen 170 weisen einen rechteckigen Querschnitt auf und haben abgerundete Kanten. Dadurch können sie in einer bestimmten Winkelstellung des Blockierelements 120 auf einfache Weise durch die Schlitze in die Bohrungen 171 eingeführt werden. In Verlängerung der Anlagefläche 172 befinden sich Mitnehmerzapfen 174, die über die Schenkel 126, 127 hinausragen (Figur 25). Einer der Drehzapfen 170 ist verlängert und an seinem freien Ende abgewinkelt. Er trägt die Feder 122, mit der das Blockierelement 120 in seine Blockierstellung beaufschlagt ist, wobei ein Ende der Feder 122 am benachbarten Mitnehmerzapfen 174 und das andere Ende am rechten Schenkel 126 angreift. Von der Anlagefläche 172 aus erstreckt sich eine Aussparung 176 zur Mitte des Blockierelements 120, durch deren Größe die Massenverteilung des Blokkierelements so bestimmt ist, daß der Schwerpunkt des Blockierelements 120 auf seiner Drehachse A_{B} liegt.

Die Lösetaste 124 ist in Figur 20 im Detail zu sehen. An der dem Rahmen 115 abgewandten Vorderseite der Lösetaste 124 befindet sich eine Betätigungsfläche 190. Von der Rückseite der Lösetaste 124 erstrecken sich parallel zu den Schenkeln 126, 127 zwei Stützwände 192. An den freien Enden der Stützwände 192 sind Fortsätze 193 vorgesehen, die durch Längsschlitze 195 in den Schenkeln 126 und 127 greifen (Figur 17) um die Stützwände an den Schenkeln 126 und 127 zu führen. An den Außenseiten der Stützwände 192 befinden sich Versteifungsrippen 197, die die Stützwände 192 stabilisieren. Diese Versteifungsrippen 197 verlaufen vom freien Ende bis etwa zur Mitte der Stützwände 192 entlang deren oberem Rand. In einem Teilabschnitt bilden die Versteifungsrippen 197 etwa senkrecht zur Betätigungsfläche 190 verlaufende Mitnehmerflächen 194, welche an den Mitnehmerzapfen 174 des Blockierelementes 120 angreifen können, um das Blockierelement 120 bei Betätigung der Auslösetaste 124 aus seiner Blockierstellung zu verschwenken. In ihrem weiteren Verlauf bilden die Versteifungsrippen 197 jeweils eine U-förmige Ausnehmung 199, in welche der Kipphebel 121 greift, dessen Funktion weiter unten ausführlich beschrieben wird.

Ebenfalls auf der Rückseite der Lösetaste erstreckt sich in der Mitte eine Führungswand 201 parallel zum Boden 125, die der Führung der Steckzunge 12 beim Einstecken dient. Zwischen der Führungswand 201 und den Stützwänden 192 verlaufen Führungsstege 202 parallel zu letzteren, wobei im eingebauten Zustand jeweils ein Führungssteg 202 und eine Stützwand 192 einen der Schenkel 126 und 127 umfassen. Die Führungsstege 202 befinden sich dabei innerhalb des vom Rahmen 115 gebildeten "U". Die oberen Schmalseiten der Führungsstege 202 bilden Führungsflächen, mit denen die Lösetaste 124 an Fingern 203 geführt ist, welche von den vorderen Enden der Schenkel 126, 127 ins Innere des Rahmens 115 ragen. Die freien Enden der Führungsstege 202 verjüngen sich keilförmig zum Boden 125 hin, so daß an ihren Schmalseiten Rampenflächen 198 gebildet sind mit denen die Lösetaste den Riegel 118 über die Vorsprünge 154 aus seiner Verriegelungsstellung verschwenken kann, wie ebenfalls bereits im Zusammenhang mit der ersten Ausführungsform beschreiben.

In dem Verschluß 110 ist außerdem ein Kipphebel 121 vorgesehen, der in Figur 21 separat dargestellt ist. Der Kipphebel 121 besteht aus zwei parallelen Seitenteilen 205 und 207, die jeweils an einem Ende durch einen Massekörper 209 miteinander verbunden sind. Die Seitenteile 205, 207 weisen jeweils eine Außenfläche und eine Innenfläche auf, wobei die Innenfläche dem jeweils anderen Seitenteil zugewandt ist.

Auf Innenfläche jedes Seitenteiles 205, 207 ist in der Mitte ein zylindrischer Drehzapfen 211 angebracht, mit dem der Kipphebel 121 in den Lagerbohrung 119 um die Achse Aₖ drehbar gelagert ist. Die zylindrische Form der Drehzapfen 211 ist durch zwei parallele Seitenflächen abgeflacht, damit die Drehzapfen 211 durch die Schlitze in die Lagerbohrungen 119 eingeführt werden können. In der Mitte sind die freien Enden der Seitenteile 205 und 207 nach außen gekröpft. Auf den Innenflächen der freien Enden sind zylindrische Mitnehmer 213 ausgebildet, die sich zusätzlich über Versteifungsrippen 215 auf den Innenflächen abstützen. Die Mitnehmer 213 greifen in die von den Versteifungsrippen 197 gebildeten Ausnehmungen 199 ein, so daß der Kipphebel 121 beim Verschieben der Lösetaste 124 verschwenkt wird und umgekehrt (Figuren 27 und 28).

An der Außenfläche des einen Seitenteiles 207 befindet sich an dem Ende, das mit dem Massekörper 209 verbunden ist, ein Haltezapfen 217 für eine Rückholfeder 219, die an ihrem anderen Ende in einen Haken 221 am linken Schenkel 127 des Rahmens 115 eingehängt ist (Figuren 17 und 27). Die Rückholfeder 219 wird beim Eindrücken der Lösetaste 124 über den Kipphebel 121 gespannt. Damit erfährt die Lösetaste 124 eine Rückstellkraft, die sie nach dem Loslassen wieder in ihre Ausgangsposition zurückbewegt.

Eine weitere wichtige Funktion des Kipphebels 121 besteht darin, die Lösetaste 124 gegen eine unbeabsichtigte Verschiebung durch Beschleunigungskräfte zu sichern. Zu diesem Zweck ist der Kipphebel so gestaltet, daß sein Schwerpunkt Sₖ nicht auf der Drehachse Aₖ liegt. In Figur 28 sind die Kräfte und Hebelarme am Kipphebel 121 bei einer Beschleunigung aᵥ des Verschlusses 110 in Längsrichtung schematisch dargestellt. Aufgrund der Massenträgheit greift am Schwerpunkt Sₖ des Kipphebels 121 eine Trägheitskraft Fₖ an, die über den Hebelarm Lₖ₁ zu einem Drehmoment FₖxLₖ₁ führt. Die Lösetaste 124 übt aber aufgrund ihrer Massenträgheit ebenfalls eine Kraft F_{L} auf den Kipphebel 121 aus, und zwar über die Vorsprünge 195, die in die Ausnehmungen 199 eingreifen. Diese Kraft F_{L} führt zu einem Drehmoment F_{L}xLₖ₂ welchem das Drehmoment FₖxLₖ₁ entgegenwirkt. Erfindungsgemäß sind die Hebelarme Lₖ₁ und Lₖ₂ und die Masse des Kipphebels 121 so gewählt, daß sich die Drehmomente aufheben. Auf diese Weise ist die Lösetaste 124 gegen unbeabsichtigte Verschiebung und damit der Verschluß 110 zuverlässig gegen unbeabsichtigtes Öffnen bei Beschleunigung gesichert.

## Patentansprüche

1. Verschluß (10; 110) für einen Sicherheitsgurt, mit einer verschiebbar an einem Rahmen (14, 16; 115) gelagerten Lösetaste (24; 124) für einen Riegel (18; 118), der zwischen einer Verriegelungsstellung und einer Öffnungsstellung um eine Schwenkachse (Aₛ) schwenkbar ist, und mit einem Blockierelement (20; 120), welches eine Blockierposition einnehmen kann, in welcher es den Riegel in seiner Verriegelungsstellung blockiert,
**dadurch gekennzeichnet, daß** das Blockierelement (20; 120) um eine Achse (A_{B}), die durch seinen Schwerpunkt geht, schwenkbar am Rahmen gelagert ist, so daß es von der Lösetaste (24; 124) aus seiner Blockierposition in eine Freigabeposition verschwenkt werden kann.

2. Verschluß nach Anspruch 1, **dadurch gekennzeichnet, daß** an der Lösetaste (24; 124) eine Rampenfläche (98; 198) vorgesehen ist, die an einem Vorsprung (54; 154) am Riegel (18; 118) angreifen kann, um den Riegel aus seiner Verriegelungsstellung in seine Öffnungsstellung zu verschwenken.

3. Verschluß nach Anspruch 1 oder 2, **dadurch gekennzeichnet, daß** an der Lösetaste (24; 124) eine Mitnehmerfläche (94; 194) vorgesehen ist, die an einem Vorsprung (74; 174) am Blockierelement (20; 120) angreifen kann, um das Blokkierelement aus seiner Blockierposition in seine Freigabeposition zu verschwenken.

4. Verschluß nach einem der vorhergehenden Ansprüche, **dadurch gekennzeichnet, daß** ein Auswerfer (34; 134) für eine Steckzunge (12) vorgesehen ist, der von einer Auswerferfeder (35; 135) beaufschlagt ist, wobei der Riegel (18; 118) beim Auswerfen der Steckzunge aus seiner Verriegelungsstellung in seine Öffnungsstellung verschwenkt wird.

5. Verschluß nach einem der vorhergehenden Ansprüche, **dadurch gekennzeichnet, daß** das Blockierelement (20; 120) von einer Feder (22; 122) in seine Blockierposition beaufschlagt ist.

6. Verschluß nach einem der vorhergehenden Ansprüche, **dadurch gekennzeichnet, daß** der Riegel (18; 118) nachgiebig gelagert ist, so daß er radial zu seiner Schwenkachse (Aₛ) bis zu einem Anschlag (100) verschoben werden kann.

7. Verschluß nach einem der vorhergehenden Ansprüche, **dadurch gekennzeichnet, daß** ein Kipphebel (121) vorgesehen ist, der bei einer Beschleunigung des Verschlusses (110) einer Verschiebung der Lösetaste (124) entgegenwirkt.
